# EUROPÄISCHE PATENTSCHRIFT

(11) **EP 3 763 260 B1**
(45) Veröffentlichungstag und Bekanntmachung des Hinweises auf die Patenterteilung: **23.08.2023**
(21) Anmeldenummer: 20184028.7
(22) Anmeldetag: 03.07.2020
(51) Int. Cl.: A47K 3/30

(54) **BEFESTIGUNGSVORRICHTUNG FÜR EINE DUSCHTRENNWAND**
FIXING DEVICE FOR A SHOWER PARTITION
DISPOSITIF DE FIXATION POUR UNE CLOISON DE DOUCHE

(30) Priorität: 08.07.2019 AT 506172019
(43) Veröffentlichungstag der Anmeldung: 13.01.2021
(73) Patentinhaber: TIF GmbH, 39042 Brixen (IT)
(72) Erfinder: RABENSTEINER, Alois, 39040 Villanders (IT)
(74) Vertreter: Schwarz & Partner Patentanwälte GmbH

(56) Entgegenhaltungen:
- DE-A1-102013 105 774
- GB-A- 945 894

## Beschreibung

Die Erfindung betrifft eine Befestigungsvorrichtung zur Befestigung einer Duschtrennwand an einer Wand, mit den Merkmalen des Anspruchs 1 und eine Anordnung mit einer Duschtrennwand und einer solchen Befestigungsvorrichtung.

Der GB 945,894 offenbart eine Befestigungsvorrichtung. Eine gattungsgemäße Befestigungsvorrichtung geht auch aus EP 2 382 905 A2 hervor. Bei dieser ist ein aus zwei U-förmigen Profilen (1, 2) zusammengesetztes Hohlprofil (100) vorgesehen, wobei sich die Profile überlappen, sodass die resultierende Breite des Hohlprofils veränderbar ist. Die beiden Profile sind durch ein Verriegelungsmittel (stiftförmiges Element 20) aneinander fixierbar. Bei der gezeigten Befestigungsvorrichtung ist nur ein geringer Grad an Vormontage möglich, da das Verriegelungsmittel erst nach dem Einsetzen des einen Hohlprofils in das andere Hohlprofil zuerst manuell axial eingeführt werden kann (da ja erst dann durch den Monteur das Ausmaß an Überlappung der beiden Profile gewählt werden kann) und anschließend über ein Werkzeug verdreht werden muss.

Aufgabe der Erfindung ist die Bereitstellung einer gattungsgemäßen Befestigungsvorrichtung und einer Anordnung mit einer Duschtrennwand und einer solchen Befestigungsvorrichtung, bei welchen ein höherer Grad an Vormontage möglich ist.

Diese Aufgabe wird durch eine Befestigungsvorrichtung mit den Merkmalen des Anspruchs 1 und eine Anordnung mit einer Duschtrennwand und einer solchen Befestigungsvorrichtung gelöst. Vorteilhafte Ausführungsformen der Erfindung sind in den abhängigen Ansprüchen definiert.

Bei einer erfindungsgemäßen Befestigungsvorrichtung zur Befestigung einer Duschtrennwand an einer Wand sind vorgesehen:
- ein an oder in der Wand befestigbares Hohlprofil
- zumindest eine mit der Duschtrennwand verbindbare und im Hohlprofil anordenbare Klemmleiste, welche zumindest zwei, voneinander beabstandet in einer Längserstreckung verlaufende Längsschenkel aufweist
- zumindest ein im Hohlprofil angeordnetes, verstellbar gelagertes Spannelement, welches in eine Spannstellung verstellbar ist.

In einem Zustand, in welchem die zumindest eine Klemmleiste im Hohlprofil angeordnet ist, drückt das zumindest eine Spannelement in seiner Spannstellung gegen einen Längsschenkel der zumindest einen Klemmleiste und verspannt so die zumindest eine Klemmleiste relativ zum Hohlprofil.

Bei einer erfindungsgemäßen Anordnung mit zumindest einer Duschtrennwand und einer Wand ist vorgesehen, dass die zumindest eine Duschtrennwand über zumindest eine erfindungsgemäße Befestigungsvorrichtung mit der Wand verbunden ist, wobei das Hohlprofil der Befestigungsvorrichtung in oder an der Wand angeordnet ist und die Duschtrennwand mit einer Stirnseite, entlang welcher die zumindest zwei Längsschenkel der zumindest einen Klemmleiste angeordnet sind, in das Hohlprofil eingeführt ist und die zumindest eine Klemmleiste durch das zumindest eine Spannelement relativ zum Hohlprofil verspannt ist.

Im Unterschied zum diskutierten Stand der Technik in Form der EP 2 382 905 A2 ist das Hohlprofil bereits mit dem zumindest einen Spannelement ausgestattet und dieses muss nicht in seiner axialen Position veränderbar sein, da ja bei der Erfindung vorgesehen ist, die zumindest eine Klemmleiste so weit wie möglich in das Hohlprofil einzuführen, vorzugsweise bis die zumindest eine Klemmleiste an einer die Seitenwände des Hohlprofils verbindenden Stirnwand des Hohlprofils oder an Vorsprüngen des Hohlprofils auf Anschlag anliegt.

Das zumindest eine Spannelement ist so im Hohlprofil gelagert, dass es zumindest in einer Neutralstellung, in welcher es keine Spannwirkung ausübt, das Einführen der zumindest einen Klemmleiste in das Hohlprofil nicht behindert.

Eine einfachere Montage ist möglich, da ein Monteur mit der einen Hand die mit der Wand zu verbindende Duschtrennwand halten kann und mit der anderen Hand nur das zumindest eine Spannelement manuell in die Spannstellung gebracht werden muss.

Es gibt im Vergleich zum Stand der Technik eine Materialersparnis, weil nur ein Hohlprofil erforderlich ist und das im Stand der Technik erforderliche, weitere Hohlprofil durch eine Klemmleiste ersetzt ist, die leichter ausgeführt sein kann. Die Längsschenkel der zumindest einen Klemmleiste weisen bevorzugt eine geringere Breite (rechtwinklig zur Längserstreckung der Längsschenkel) als jene der Seitenwände des Hohlprofils auf, sodass zum Ausgleich von Einbautoleranzen sogar eine Anordnung der zumindest einen Klemmleiste (und damit der Duschtrennwand im Montagezustand) im Hohlprofil möglich ist, bei welcher die Längsschenkel nicht parallel zu den Seitenwänden des Hohlprofils ausgerichtet sind.

Bei der Erfindung ist vorgesehen, dass die zumindest zwei Längsschenkel der zumindest einen Klemmleiste durch zumindest ein transversales Element (welches zumindest im Wesentlichen rechtwinklig zur Längserstreckung der zumindest zwei Längsschenkel verläuft) miteinander verbunden sind. Bei diesem Ausführungsbeispiel kann die Verbindung zwischen der Duschtrennwand und der zumindest einen Klemmleiste so erfolgen, dass die zumindest eine Klemmleiste auf eine Stirnseite der Duschtrennwand aufgesteckt wird. Es kann zusätzlich ein Verkleben der zumindest einen Klemmleiste mit der Duschtrennwand erfolgen, dies ist allerdings nicht unbedingt erforderlich.

Alternativ könnten die zumindest zwei Längsschenkel unabhängig voneinander mit der zu befestigenden Duschtrennwand verbunden werden (z. B. durch Aufkleben). Im letzteren Fall ist bevorzugt vorgesehen, dass die zumindest zwei Längsschenkel etwas über eine Stirnseite der Duschtrennwand vorstehen, sodass die Anlage am Hohlprofil nur über die zumindest zwei Längsschenkel und nicht über die Duschtrennwand erfolgt. So kann die Übertragung von Kräften auf die Stirnseite der Duschtrennwand vermieden werden, was besonders dann vorteilhaft ist, wenn die Duschtrennwand aus Glas besteht.

Bei einem Ausführungsbeispiel der Erfindung ist vorgesehen, dass in einer die Seitenwände des Hohlprofils verbindenden Stirnwand des Hohlprofils eine in Längsrichtung des Hohlprofils verlaufende Kröpfung ausgebildet ist, wobei in den Bereich neben der Kröpfung eine Stirnseite der Duschtrennwand oder ein ggf. vorhandenes transversales Element der Klemmleiste einführbar ist. Durch die Kröpfung ergibt sich so eine Führung oder Aufnahme für die Stirnseite der Duschtrennwand oder das ggf. vorhandene transversale Element der Klemmleiste und eine Montagehilfe in Form einer Vorfixierung während der Montage.

Bei einem Ausführungsbeispiel der Erfindung ist vorgesehen, dass das zumindest eine Spannelement über ein Lager drehbar am Hohlprofil gelagert ist, vorzugsweise über eine als Lager dienende Halteschraube oder einen Lagerstift, wobei das Verstellen des zumindest einen Spannelements in die Spannstellung durch Drehen erfolgt. Vorzugsweise ist das zumindest eine Spannelement durch eine Drehung um im Wesentlichen 90° aus einer Neutralstellung, in welcher keine Spannwirkung vorliegt, in die Spannstellung bewegbar und umgekehrt.

Bei einem Ausführungsbeispiel der Erfindung ist vorgesehen, dass das Lager mit wenigstens einem reibungserhöhenden Element, vorzugsweise einem Gummiring, für das zumindest eine Spannelement versehen ist, sodass das zumindest eine Spannelement ohne Kraftbeaufschlagung eines Benutzers in wenigstens einer Drehstellung (z. B. Neutralstellung und/oder Spannstellung) verbleibt. Alternativ oder zusätzlich kann zu diesem Zweck vorgesehen sein, dass das zumindest eine Spannelement mit wenigstens einem reibungserhöhenden Element versehen ist.

Bei einem Ausführungsbeispiel der Erfindung ist vorgesehen, dass das zumindest eine Spannelement in Form einer drehbar am Hohlprofil gelagerten Nocke ausgebildet ist und das Verstellen des Spannelements durch ein Drehen der Nocke erfolgt. Die Spannwirkung wird dadurch ausgeübt, dass sich die Nocke gegen einen Längsschenkel der zumindest einen Klemmleiste drückt. Die Nocke kann z. B. in Form eines exzentrisch gelagerten Körpers, der eine runde Querschnittsform aufweisen kann, oder in Form eines Körpers mit einer unrunden Querschnittsform (bei einer solchen Querschnittsform kann die Lagerung exzentrisch oder nicht-exzentrisch erfolgen) ausgebildet sein.

Bei einem Ausführungsbeispiel der Erfindung ist vorgesehen, dass das zumindest eine Spannelement zum Ausgleich von Einbautoleranzen der Klemmleiste mit axialem Spiel und/oder radialem Spiel am Hohlprofil gelagert ist.

Bei einem Ausführungsbeispiel der Erfindung ist vorgesehen, dass das zumindest eine Spannelement eine Öffnung zum Eingriff eines Werkzeugs - vorzugsweise eines Schraubendrehers - zum Verstellen des zumindest einen Spannelements aufweist.

Bei einem Ausführungsbeispiel der Erfindung ist vorgesehen, dass das zumindest eine Spannelement zumindest in jenem Bereich, mit welchem es in der Spannstellung gegen den einen Längsschenkel drückt, eine strukturierte - vorzugsweise geriffelte - Oberfläche aufweist.

Bei einem Ausführungsbeispiel der Erfindung ist vorgesehen, dass der eine Längsschenkel zumindest in jenem Bereich, gegen welchen das zumindest eine Spannelement in der Spannstellung drückt, eine strukturierte - vorzugsweise geriffelte - Oberfläche aufweist.

Weisen sowohl das zumindest eine Spannelement als auch der eine Längsschenkel, gegen welchen das zumindest eine Spannelement in der Spannstellung drückt, eine strukturierte Oberfläche auf, kann neben dem Kraftschluss durch das Verspannen auch ein Formschluss erfolgen, wenn die beiden strukturierten Oberflächen korrekt gegeneinander ausgerichtet sind, z. B. im Fall von geriffelten Oberflächen parallel zur Richtung der Riffelung. Es kann aber aus Gründen eines Toleranzausgleichs erforderlich sein, eine Ausrichtung der Duschtrennwand und damit des Längsschenkels so zu wählen, dass sich die Wirkung des Formschlusses nicht ergibt. In diesem Fall muss das zumindest eine Spannelement so ausgebildet sein, dass der Kraftschluss ausreicht.

Bei einem Ausführungsbeispiel der Erfindung ist vorgesehen, dass im Hohlprofil zumindest ein Lagerelement für eine Schutzabdeckung des Hohlprofils angeordnet ist. Durch die optionale Schutzabdeckung kann ein Eindringen von Feuchtigkeit oder Schmutz in das Hohlprofil verhindert werden.

Bei einem Ausführungsbeispiel der Erfindung ist vorgesehen, dass zumindest ein transversales Element vorgesehen ist und das zumindest eine transversale Element als die zumindest zwei Längsschenkel verbindender Querschenkel ausgebildet ist, der sich vorzugsweise über die Längserstreckung der zumindest zwei Längsschenkel erstreckt.

Bei einem Ausführungsbeispiel der Erfindung ist vorgesehen, dass die Längserstreckung der Längsschenkel der zumindest eine Klemmleiste kleiner ist als die Längserstreckung des Hohlprofils. In diesem Ausführungsbeispiel sind bevorzugt wenigstens zwei solcher Klemmleisten vorgesehen, welche entlang der Höhe der Duschtrennwand beabstandet voneinander und parallel zueinander angeordnet sind.

Bei einem Ausführungsbeispiel der Erfindung ist vorgesehen, dass zumindest einer der zumindest zwei Längsschenkel der zumindest einen Klemmleiste zumindest über einen Teil seiner Längserstreckung mit einer Kröpfung versehen ist. Hierdurch kann die Öffnungsbreite der Klemmleiste für die Aufnahme der Duschtrennwand begrenzt werden.

Bei einem Ausführungsbeispiel der Erfindung ist wenigstens eine Tiefeneinstellvorrichtung vorgesehen, welche eine Tiefeneinstellung der zumindest einen Klemmleiste relativ zum Hohlprofil gestattet. Die Tiefeneinstellvorrichtung kann aufweisen:
- wenigstens einen mit der zumindest einen Klemmleiste verbundenen ersten Teil (z. B. in Form eines mit der zumindest einen Klemmleiste ausgebildeten oder mit dieser verbundenen Flügels), welcher zumindest eine erste Öffnung (vorzugsweise in Form einer Schlüssellochöffnung, d. h. einer Öffnung mit einem annähernd runden ersten Abschnitt und einem davon wegstehenden, annähernd geraden zweiten Abschnitt) aufweist
- wenigstens eine im Hohlprofil angeordnete zweite Öffnung (vorzugsweise in Form einer Schlüssellochöffnung)
- wenigstens einen zweiten Teil, z. B. in Form zumindest einer Einstellplatte, mit wenigstens einem Vorsprung, wobei der wenigstens eine Vorsprung in die zumindest eine erste Öffnung einführbar und mit dem wenigstens einen ersten Teil verbindbar ist
- eine Einstellschraube (vorzugsweise eine Inbusschraube), welche mit dem wenigstens einen zweiten Teil verbindbar oder verbunden und mit der wenigstens eine zweite Öffnung in Formschluss bringbar ist.

Der erste und der zweite Teil können durch Verdrehen der Einstellschraube, wenn diese mit dem ersten Teil und dem zweiten Teil verbunden ist, gemeinsam relativ zum Hohlprofil in ihrem Abstand eingestellt werden.

Die Einstellschraube kann über eine umlaufende Nut verfügen und in die zweite Öffnung (ist die Öffnung in Form einer Schlüssellochöffnung ausgebildet, in den geraden Abschnitt der Schlüssellochbohrung, der runde Abschnitt dient dem leichten Einführen der Einstellschraube) formschlüssig eingreifen. Die Einstellplatte kann über den wenigstens einen Vorsprung in die wenigstens erste Öffnung eingehängt werden. In dieser Stellung (das zumindest eine Spannelement darf sich natürlich nicht in der Spannstellung befinden) kann durch Drehen der Einstellschraube die Tiefenlage der zugehörigen Klemmleiste innerhalb des Hohlprofils und damit die Position der Duschtrennwand variiert werden.

Ein weiterer Vorteil der wenigstens einen Tiefeneinstellvorrichtung besteht - unabhängig von der Funktion der Tiefeneinstellung - darin, dass die Duschtrennwand über den wenigstens einen Vorsprung und die Einstellschraube während eines Montagevorganges gesichert ist, sobald die Duschtrennwand mit der Einstellschaube und der Einstellplatte über die Öffnungen mit dem Hohlprofil vorläufig verbunden ist, und sich die Lage der Duschtrennwand relativ zum Hohlprofil während des restlichen Montagevorganges nicht mehr unabsichtlich verändern kann oder die Duschtrennwand aus dem Hohlprofil herausfallen kann.

Bevorzugt sind wenigstens zwei Tiefeneinstellvorrichtungen, vorzugsweise beide der oben beschriebenen Art, vorgesehen, die entlang der Längserstreckung des Hohlprofils (in Montagelage oben und unten) voneinander beabstandet sind (an einer gemeinsamen Klemmleiste oder an voneinander getrennten Klemmleisten). Durch aufeinander abgestimmtes, unterschiedliches Einstellen der oberen und unteren Tiefeneinstellvorrichtung kann die Duschtrennwand relativ zur Vertikalen verkippt werden und so eine Anpassung der Ausrichtung der Duschtrennwand an Niveauunterschiede (Duschtasse oder Boden oder Wand außer Wasser oder außer Lot) erfolgen.

Bei einem Ausführungsbeispiel der Erfindung ist vorgesehen, dass das Hohlprofil und/oder die zumindest eine Klemmleiste und/oder das zumindest eine Spannelement aus einem metallischen Material bestehen.

Bei einem Ausführungsbeispiel der erfindungsgemäßen Anordnung ist vorgesehen, dass das Hohlprofil der Befestigungsvorrichtung in eine Ausnehmung der Wand eingesetzt ist und vorzugsweise bündig mit der Wand abschließt.

Bei einem Ausführungsbeispiel der erfindungsgemäßen Anordnung ist vorgesehen, dass die zumindest eine Duschtrennwand aus Glas besteht.

Ausführungsbeispiele der Erfindung werden anhand der Figuren diskutiert. Es zeigen:
- Fig. 1a-I: verschiedene Ansichten eines Ausführungsbeispiels eines Hohlprofils einer erfindungsgemäßen Befestigungsvorrichtung in Isolation, wobei die Klemmleiste noch nicht in das Hohlprofil eingesetzt ist
- Fig. 2a-d: eine Anordnung aus einer Duschtrennwand und einer Befestigungsvorrichtung nach Fig. 1 sowie Detailansichten hierzu, wobei die Duschtrennwand samt Klemmleiste noch nicht in das Hohlprofil eingesetzt ist
- Fig. 3a-c: wie Fig. 2, wobei die Duschtrennwand im Hohlprofil eingesetzt und durch das Spannelement mit diesem verbunden ist
- Fig. 4: eine erfindungsgemäße Anordnung aus Wand, Befestigungsvorrichtung (nicht erkennbar, da in einer Ausnehmung der Wand eingesetzt) und Duschtrennwand
- Fig. 5a,b: eine Explosionsdarstellung zur Fig. 2 und eine Detailansicht hierzu
- Fig. 6a,b: eine teilweise Explosionsdarstellung und eine Detaildarstellung zu einem alternativen Ausführungsbeispiel
- Fig. 7a-g: Ansichten eines alternativen Ausführungsbeispiels, mit einer Tiefeneinstellvorrichtung, welche eine Tiefeneinstellung der zumindest einen Klemmleiste relativ zum Hohlprofil gestattet.

Das dargestellte Ausführungsbeispiel einer erfindungsgemäßen Befestigungsvorrichtung zur Befestigung einer Duschtrennwand 1 an einer Wand 10, weist ein an oder in der Wand 10 befestigbares Hohlprofil 2 auf, in welches eine mit der Duschtrennwand 1 verbindbare Klemmleiste 3 anordenbar ist (vgl. Fig. 4). An die Duschtrennwand 1 können weitere Duschtrennwände 1 zur Ausbildung einer Duschkabine angeordnet werden.

Das Hohlprofil 2 weist einen Kanal 15 auf, welcher begrenzt ist durch eine Profilwand 7 des Hohlprofils 2, eine zu dieser Profilwand 7 parallel verlaufenden weiteren Profilwand 7 und eine die beiden Profilwände 7 verbindende Stirnwand.

Im dargestellten Ausführungsbeispiel weist die die beiden Profilwände 7 verbindende Stirnwand eine Kröpfung 19 auf, welche den Effekt hat, dass der neben der Kröpfung 19 liegende Abschnitt der die beiden Profilwände verbindenden Stirnwand relativ zur Kröpfung 19 vertieft angeordnet ist, wobei die Breite der Kröpfung 19 so gewählt ist, dass sie zumindest im Wesentlichen der Breite des transversalen Elements 5 der zumindest einen Klemmleiste 3 entspricht, wodurch eine Montaghilfe in Form einer Führung oder Aufnahme für die zumindest eine Klemmleiste 3 gebildet ist (es ergibt sich der Effekt einer Vorfixierung bei der Montage).

Die zumindest eine Klemmleiste 3, weist zwei voneinander beabstandet in einer Längserstreckung L verlaufende Längsschenkel 4 auf, die zumindest zwei Längsschenkel 4 durch ein sich über die Längserstreckung L erstreckendes transversales Element 5 miteinander verbunden sind (vgl. Fig. 2b). Im gezeigten Ausführungsbeispiel sind zwei Klemmleistungen 3 vorgesehen, eine im oberen Bereich der Duschtrennwand 1 und eine im unteren Bereich der Duschtrennwand 1.

Es ist ein im Hohlprofil 2 angeordnetes, drehbar gelagertes Spannelement 6 in Form einer Nocke vorgesehen, welches durch Drehen zwischen einer Neutralstellung und einer Spannstellung verstellbar ist.

In einem Zustand, in welchem die zumindest eine Klemmleiste 3 im Hohlprofil 2 angeordnet ist, drückt das Spannelement 6 in seiner Spannstellung gegen einen Längsschenkel 4 der Klemmleiste 3 und verspannt so die Klemmleiste 3 und damit die Duschtrennwand 1 relativ zum Hohlprofil 2.

Das Spannelement 6 ist über eine als Lager dienende Halteschraube 9 drehbar am Hohlprofil 2 gelagert, wobei das Verstellen des Spannelements 6 in die Spannstellung durch Drehen erfolgt. In Fig. 1I ist das Spannelement 6 in seiner Neutralstellung dargestellt, in Fig. 3 in seiner Spannstellung.

Das Lager ist mit einem reibungserhöhenden Element 14, vorzugsweise einem Gummiring, für das Spannelement 6 versehen, sodass das Spannelement 6 ohne Kraftbeaufschlagung eines Benutzers in einer Drehstellung verbleibt (vgl. Fig. 5a). Wie in Fig. 6a gezeigt, kann alternativ oder zusätzlich vorgesehen sein, dass das Spannelement 6 selbst mit wenigstens einem reibungserhöhenden Element 14 (hier in Form von zwei Nocken ausgebildet, welche eine Beabstandung des Spannelements 6 von der Profilwand 7 bewirken und einen Reibschluss erzeugen, welcher gegen die Kraft der auf der gegenüberliegenden Seite der Profilwand 7 angeordneten Halteschraube 9 arbeitet - vgl. Fig. 6b) versehen ist, sodass das Spannelement 6 in einer Drehstellung verbleibt, falls keine Kraftbeaufschlagung eines Benutzers erfolgt. Bei dem Ausführungsbeispiel der Fig. 6a kann die Halteschraube 9 bündig (d. h. spaltfrei) mit der Profilwand 7 abschließen.

Die Größe des Loches im Hohlprofil 2, in welchem die Halteschraube 9 angeordnet ist und die Länge der Halteschraube 9 sind so gewählt, dass das Spannelement 6 zum Ausgleich von Einbautoleranzen der Klemmleiste 3 durch das Lager mit axialem Spiel (durch die Länge der Halteschraube 9) und radialem Spiel (durch die Größe des Loches) am Hohlprofil 2 gelagert ist.

Das Spannelement 6 weist eine Öffnung 11 zum Eingriff eines Werkzeugs - vorzugsweise eines Schraubendrehers - zum Verstellen des Spannelements 6 auf (vgl. Fig. 5b).

Im dargestellten Ausführungsbeispiel weist das Spannelement 6 in jenem Bereich, mit welchem es in der Spannstellung gegen den einen Längsschenkel 4 drückt, eine strukturierte (hier: geriffelte) Oberfläche auf. Dies ist insbesondere in den Fig. 2b und Fig. 5b erkennbar.

Auch der eine Längsschenkel 4 der Klemmleiste 3, gegen welchen das Spannelement 6 in der Spannstellung drückt, weist eine strukturierte (hier: geriffelte) Oberfläche auf. Dies ist insbesondere in Fig. 2c erkennbar.

In Fig. 3b ist das Zusammenwirken der strukturierten Oberflächen von Spannelement 6 und Klemmleiste 3 erkennbar.

Im Hohlprofil 2 sind Lagerelemente 8 für eine optionale Schutzabdeckung 12 des Hohlprofils 2 angeordnet (vgl. Fig. 5a). Im gezeigten Ausführungsbeispiel sind die Lagerelemente 8 außerhalb jener Bereiche des Hohlprofils 2 angeordnet, in welchen die hier zwei Klemmleisten 3 angeordnet werden.

Im dargestellten Ausführungsbeispiel ist das transversale Element 5 als die zwei Längsschenkel 4 verbindender Querschenkel ausgebildet ist und erstreckt sich über die Längserstreckung L der zwei Längsschenkel 4 (vgl. Fig. 5a).

Beide Längsschenkel 4 der der Klemmleiste 3 sind über ihre Längserstreckung L mit unterschiedlich lang ausgebildeten Kröpfungen 13 versehen (vgl. Fig. 5a), welche die Öffnungsbreite der Klemmleiste 3 für die Duschtrennwand 1 begrenzen.

Das Hohlprofil 2, die Klemmleiste 3 und das Spannelement 6 bestehen aus einem metallischen Material. Die Duschtrennwand 1 besteht aus Glas.

Die dargestellte Anordnung umfasst eine Duschtrennwand 1 und eine Wand 10, wobei die Duschtrennwand 1 über eine erfindungsgemäße Befestigungsvorrichtung mit der Wand 10 verbunden ist, wobei das Hohlprofil 2 der Befestigungsvorrichtung in der Wand 10 angeordnet ist und die Duschtrennwand 1 mit einer Stirnseite, entlang welcher die zwei Längsschenkel 4 der Klemmleiste 3 angeordnet sind, in das Hohlprofil 2 eingeführt ist. Die Klemmleiste 3 ist durch das Spannelement 6 relativ zum Hohlprofil 2 verspannt. Das Hohlprofil 2 der Befestigungsvorrichtung ist in eine Ausnehmung der Wand 10 eingesetzt und schließt bündig mit der Wand 10 ab.

Die Fig. 7a-g zeigen verschiedene Ansichten in Form einer Montagesequenz eines alternativen Ausführungsbeispiels, mit zwei Tiefeneinstellvorrichtungen (nur die in Fig. 7 obere Tiefeneinstellvorrichtung ist dargestellt), welche eine Tiefeneinstellung der Klemmleiste 3 und/oder eine Neigungsverstellung relativ zum Hohlprofil 2 gestattet:

Fig. 7a zeigt die Duschtrennwand 1 mit einer der beiden daran in verschiedenen Höhen angeordneten Klemmleisten 3, wobei die Klemmleiste 3 in diesem Ausführungsbeispiel zwei erste Teile einer Tiefeneinstellvorrichtung in Form von zwei Flügel 31 (die hier einstückig mit der Klemmleiste 3 ausgebildet sind) aufweist, wobei in jedem Flügel 31 eine hier schlüssellochförmige erste Öffnung 32 angeordnet ist. Die Duschtrennwand 1 ist noch nicht in das Hohlprofil 2 eingesetzt, welches zwei zweite Öffnungen 33 der Tiefeneinstellvorrichtung aufweist (nur die obere zweite Öffnung 33 ist erkennbar).

Fig. 7b zeigt den Zustand nach dem Einsetzen der Duschtrennwand 1 in das Hohlprofil 2, wobei ein zweites Teil in Form einer Einstellplatte 20 erkennbar ist, in welches eine Einstellschraube 21 (hier als Inbusschraube ausgebildet) eingesetzt ist.

Fig. 7c zeigt den Zustand nach dem Einsetzen der Einstellplatte 20 in das Hohlprofil und der Herstellung der formschlüssigen Verbindung von der Einstellschraube 21 mit der zweiten Öffnung 33. Die in Fig. 7c nicht erkennbaren (vgl. aber Fig. 7g) beiden Vorsprünge 22 (hier pilzförmig ausgebildet) der Einstellplatte 20 sind in den ersten Öffnungen 32 des ersten Teils eingehängt und so mit den Flügeln 31 verbunden. Das Spannelement 6 befindet sich in seiner Offenstellung. In diesem Zustand kann der Abstand zwischen der Einstellplatte 20 (und damit der Klemmleiste 3 und damit der Duschtrennwand 1) relativ zum Hohlprofil 2 durch Verdrehen der Einstellschraube 21 gewählt werden. Die Montage ist beendet, wenn auch das in den Fig. 7a-c nicht erkennbare untere Spannelement 3 nach erfolgter Tiefeneinstellung in die Spannstellung bewegt wurde (dies kann natürlich auch vor dem in Fig. 7d gezeigten Zustand erfolgen).

Fig. 7d zeigt den Zustand der Fig. 7c, wobei aber das Spannelement 3 in seine Spannstellung bewegt wurde.

Fig. 7f zeigt den Zustand der Fig.7d in einer Ansicht auf die Rückseite des Hohlprofils 2.

Fig. 7e und 7g zeigen Explosionsdarstellungen des in den Fig. 7a-d gezeigten Ausführungsbeispiels.

In diesem Ausführungsbeispiel sind die ersten Öffnungen 32 und die zweite Öffnung 33 in Form eines Schlüssellochs ausgebildet, wobei der Durchmesser der runden Abschnitte der Öffnungen 32, 33 so groß gewählt ist, dass die Vorsprünge 22 bzw. die Einstellschraube 21 leicht einführbar sind und die Dimensionen der geraden Abschnitte der Öffnungen 32, 33 so gewählt sind, dass eine formschlüssige Verbindung der Vorsprünge 22 bzw. der Einstellschraube 21 herstellbar ist. Dies ist nicht unbedingt erforderlich.

### Bezugszeichenliste:

- 1: Duschtrennwand
- 2: Hohlprofil
- 3: Klemmleiste

- 31: Lasche
- 32: erste Öffnung (in Lasche)
- 33: zweite Öffnung (in Hohlprofil)

- 4: Längsschenkel der Klemmleiste
- 5: transversales Element der Klemmleiste
- 6: Spannelement
- 7: Profilwand des Hohlprofils
- 8: Lagerelement
- 9: Halteschraube
- 10: Wand
- 11: Öffnung des Befestigungselements
- 12: Schutzabdeckung des Hohlprofils
- 13: Kröpfung eines Längsschenkels der Klemmleiste
- 14: reibungserhöhendes Element für das Spannelement
- 15: Kanal des Hohlprofils
- 16: Abdeckung
- 17: Dübel
- 18: Schraube
- 19: Kröpfung des Hohlprofils
- 20: Einstellplatte
- 21: Einstellschraube
- 22: Vorsprung der Einstellplatte

- L: Längserstreckung der Längsschenkel der Klemmleiste

## Patentansprüche

1. Befestigungsvorrichtung zur Befestigung einer Duschtrennwand (1) an einer Wand (10), umfassend:
- ein an oder in der Wand (10) befestigbares Hohlprofil (2)
- zumindest eine mit der Duschtrennwand (1) verbindbare und im Hohlprofil (2) anordenbare Klemmleiste (3), welche zumindest zwei, voneinander beabstandet in einer Längserstreckung (L) verlaufende Längsschenkel (4) aufweist, wobei vorzugsweise vorgesehen ist, dass die zumindest zwei Längsschenkel (4) durch zumindest ein transversales Element (5) miteinander verbunden sind
- zumindest ein im Hohlprofil (2) angeordnetes, verstellbar gelagertes Spannelement (6), welches in eine Spannstellung verstellbar ist, wobei das zumindest eine Spannelement (6) in einem Zustand, in welchem die zumindest eine Klemmleiste (3) im Hohlprofil (2) angeordnet ist, in seiner Spannstellung gegen einen Längsschenkel (4) der zumindest einen Klemmleiste (3) drückt und so die zumindest eine Klemmleiste (3) relativ zum Hohlprofil (2) verspannt.

2. Befestigungsvorrichtung nach Anspruch 1, wobei das zumindest eine Spannelement (6) über ein Lager drehbar am Hohlprofil (2) gelagert ist, vorzugsweise über eine als Lager dienende Halteschraube (9) oder einen Lagerstift, wobei das Verstellen des Spannelements (6) in die Spannstellung durch Drehen erfolgt.

3. Befestigungsvorrichtung nach dem vorangehenden Anspruch, wobei das Lager mit wenigstens einem reibungserhöhenden Element (14), vorzugsweise einem Gummiring, für das zumindest eine Spannelement (6) versehen ist, sodass das zumindest eine Spannelement (6) in einer Drehstellung verbleibt, falls keine Kraftbeaufschlagung eines Benutzers erfolgt.

4. Befestigungsvorrichtung nach wenigstens einem der vorangehenden Ansprüche, wobei das zumindest eine Spannelement (6) mit wenigstens einem reibungserhöhenden Element (14) versehen ist, sodass das zumindest eine Spannelement (6) in einer Drehstellung verbleibt, falls keine Kraftbeaufschlagung eines Benutzers erfolgt.

5. Befestigungsvorrichtung nach wenigstens einem der vorangehenden Ansprüche, wobei das zumindest eine Spannelement (6) in Form einer drehbar am Hohlprofil (2) gelagerten Nocke ausgebildet ist und das Verstellen des zumindest einen Spannelements (6) durch ein Drehen der Nocke erfolgt.

6. Befestigungsvorrichtung nach wenigstens einem der vorangehenden Ansprüche, wobei das zumindest eine Spannelement (6) zum Ausgleich von Einbautoleranzen der Klemmleiste (3) mit axialem Spiel und/oder radialem Spiel am Hohlprofil (2) gelagert ist.

7. Befestigungsvorrichtung nach wenigstens einem der vorangehenden Ansprüche, wobei das zumindest eine Spannelement (6) eine Öffnung (11) zum Eingriff eines Werkzeugs - vorzugsweise eines Schraubendrehers - zum Verstellen des zumindest einen Spannelements (6) aufweist.

8. Befestigungsvorrichtung nach wenigstens einem der vorangehenden Ansprüche, wobei das zumindest eine Spannelement (6) zumindest in jenem Bereich, mit welchem es in der Spannstellung gegen den einen Längsschenkel (4) der zumindest einen Klemmleiste (3) drückt, eine strukturierte - vorzugsweise geriffelte - Oberfläche aufweist.

9. Befestigungsvorrichtung nach wenigstens einem der vorangehenden Ansprüche, wobei der eine Längsschenkel (4) der zumindest einen Klemmleiste (3) zumindest in jenem Bereich, gegen welchen das zumindest eine Spannelement (6) in der Spannstellung drückt, eine strukturierte - vorzugsweise geriffelte - Oberfläche aufweist.

10. Befestigungsvorrichtung nach wenigstens einem der vorangehenden Ansprüche, wobei im Hohlprofil (2) zumindest ein Lagerelement (8) für eine Schutzabdeckung (12) des Hohlprofils (2) angeordnet ist.

11. Befestigungsvorrichtung nach wenigstens einem der vorangehenden Ansprüche, wobei zumindest ein transversales Element (5) vorgesehen ist und das zumindest eine transversale Element (5) als die zumindest zwei Längsschenkel (4) verbindender Querschenkel ausgebildet ist, der sich vorzugsweise über die Längserstreckung (L) der zumindest zwei Längsschenkel (4) erstreckt.

12. Befestigungsvorrichtung nach wenigstens einem der vorangehenden Ansprüche, wobei zumindest einer der zumindest zwei Längsschenkel (4) der Klemmleiste (3) zumindest über einen Teil seiner Längserstreckung (L) mit einer Kröpfung (13) versehen ist.

13. Befestigungsvorrichtung nach wenigstens einem der vorangehenden Ansprüche, wobei wenigstens eine Tiefeneinstellvorrichtung vorgesehen ist, welche eine Tiefeneinstellung der zumindest einen Klemmleiste (3) relativ zum Hohlprofil (2) gestattet, wobei vorzugsweise zwei in unterschiedlichen Höhen am Hohlprofil (2) anordenbare Tiefeneinstellvorrichtungen vorgesehen sind.

14. Befestigungsvorrichtung nach wenigstens einem der vorangehenden Ansprüche, wobei das Hohlprofil (2) und/oder die zumindest eine Klemmleiste (3) und/oder das zumindest eine Spannelement (6) aus einem metallischen Material bestehen.

15. Anordnung mit zumindest einer Duschtrennwand (1) und einer Wand (10), wobei die zumindest eine Duschtrennwand (1) über zumindest eine Befestigungsvorrichtung nach wenigstens einem der vorangehenden Ansprüche mit der Wand (10) verbunden ist, wobei das Hohlprofil (2) der Befestigungsvorrichtung in oder an der Wand (10) angeordnet ist und die Duschtrennwand (1) mit einer Kante, entlang welcher die zumindest zwei Längsschenkel (4) der zumindest einen Klemmleiste (3) angeordnet sind, in das Hohlprofil (2) eingeführt ist und die zumindest eine Klemmleiste (3) durch das zumindest eine Spannelement (6) relativ zum Hohlprofil (2) verspannt ist.

16. Anordnung nach dem vorangehenden Anspruch, wobei das Hohlprofil (2) der Befestigungsvorrichtung in eine Ausnehmung der Wand (10) eingesetzt ist und vorzugsweise bündig mit der Wand (10) abschließt.

17. Anordnung nach einem der beiden vorangehenden Ansprüche, wobei die zumindest eine Duschtrennwand (1) aus Glas besteht.

## Claims

1. A fastening device for fastening a shower partition wall (1) to a wall (10), comprising:
- a hollow profile (2) fastenable to or in a wall (10),
- at least one bracing strip (3) connectable to the shower partition wall (1) and arrangeable in the hollow profile (2) and having at least two longitudinal legs (4) stretching at a distance from one another in a longitudinal extension (L), wherein it is preferably provided that the at least two longitudinal legs (4) are connected to one another by at least one transverse element (5),
- at least one adjustably fastened clamping element (6) which is arranged in the hollow profile (2) and can be adjusted into a clamping position,
wherein the at least one clamping element (6) in its clamping position presses, in a state in which the at least one bracing strip (3) is arranged in the hollow profile (2), against a longitudinal leg (4) of the at least one bracing strip (3) and thus clamps the at least one bracing strip (3) relative to the hollow profile (2).

2. The fastening device according to claim 1, wherein the at least one clamping element (6) is rotatably supported on the hollow profile (2) via a bearing, preferably via a retaining screw (9) serving as a bearing or via a bearing pin, wherein the adjustment of the clamping element (6) into the clamping position is done by rotating.

3. The fastening device according to the preceding claim, wherein the bearing is provided with at least one friction-increasing element (14), preferably a rubber ring, for the at least one clamping element (6), so that the at least one clamping element (6) remains in a rotational position if no force is applied by a user.

4. The fastening device according to at least one of the preceding claims, wherein the at least one clamping element (6) is provided with at least one friction-increasing element (14), so that the at least one clamping element (6) remains in a rotational position if no force is applied by a user.

5. The fastening device according to at least one of the preceding claims, wherein the at least one clamping element (6) is designed in the form of a cam rotatably supported on the hollow profile (2) and the adjustment of the at least one clamping element (6) is done by rotating the cam.

6. The fastening device according to at least one of the preceding claims, wherein the at least one clamping element (6) is supported on the hollow profile (2) with axial play and/or radial play to compensate for installation tolerances of the bracing strip (3).

7. The fastening device according to at least one of the preceding claims, wherein the at least one clamping element (6) has an opening (11) for engaging a tool - preferably a screwdriver - for adjusting the at least one clamping element (6).

8. The fastening device according to at least one of the preceding claims, wherein the at least one clamping element (6) has a structured - preferably corrugated - surface in at least the area with which, in its clamping position, it presses against the one longitudinal leg (4) of the at least one bracing strip (3).

9. The fastening device according to at least one of the preceding claims, wherein the one longitudinal leg (4) of the at least one bracing strip (3) has a structured - preferably corrugated - surface in at least the area against which, in the clamping position, the at least one clamping element (6) presses.

10. The fastening device according to at least one of the preceding claims, wherein at least one supporting element (8) for a protective cover (12) of the hollow profile (2) is arranged in the hollow profile (2).

11. The fastening device according to at least one of the preceding claims, wherein at least one transverse element (5) is provided and the at least one transverse element (5) is designed as a transverse leg connecting the at least two longitudinal legs (4) and preferably stretching along the longitudinal extension (L) of the at least two longitudinal legs (4).

12. The fastening device according to at least one of the preceding claims, wherein at least one of the at least two longitudinal legs (4) of the bracing strip (3) is provided with a bend (13) over at least part of its longitudinal extent (L).

13. The fastening device according to at least one of the preceding claims, wherein at least one depth adjustment device is provided, which allows a depth adjustment of the at least one bracing strip (3) relative to the hollow profile (2), wherein preferably two depth adjustment devices arrangeable at different heights on the hollow profile (2) are provided.

14. The fastening device according to at least one of the preceding claims, wherein the hollow profile (2) and/or the at least one bracing strip (3) and/or the at least one clamping element (6) are made of a metallic material.

15. An assembly having at least one shower partition wall (1) and a wall (10), wherein the at least one shower partition wall (1) is connected to the wall (10) via at least one fastening device according to at least one of the preceding claims, the hollow profile (2) of the fastening device is arranged in or on the wall (10) and the shower partition wall (1) is inserted into the hollow profile (2) with an edge along which the at least two longitudinal legs (4) of the at least one bracing strip (3) are arranged, and the at least one bracing strip (3) is clamped by the at least one clamping element (6) relative to the hollow profile (2).

16. The assembly according to the preceding claim, wherein the hollow profile (2) of the fastening device is inserted into a recess in the wall (10) and preferably flush with the wall (10).

17. The assembly according to one of the two preceding claims, wherein the at least one shower partition wall (1) is made of glass.

## Revendications

1. Dispositif de fixation pour la fixation d'une cloison de douche (1) sur une cloison (10), comprenant
- un profilé creux (2) pouvant être fixé sur ou dans la cloison (10),
- au moins une barre de serrage (3) pouvant être reliée à la cloison de douche (1) et disposée dans le profilé creux (2), qui présente au moins deux ailes longitudinales (4) espacées entre elles et courant dans une extension longitudinale (L), les au moins deux ailes longitudinales (4) étant de préférence reliées entre elles par un élément transversal (5),
- au moins un élément tenseur (6) disposé dans le profilé creux (2) et monté de façon réglable, qui peut être réglé dans une position de tension,
dans lequel, dans un état où l'au moins une barre de serrage (3) est disposée dans le profilé creux (2), l'au moins un élément tenseur (6) appuie dans sa position de tension sur une aile longitudinale (4) de l'au moins une barre de serrage (3) et tend ainsi l'au moins une barre de serrage (3) par rapport au profilé creux (2).

2. Dispositif de fixation selon la revendication 1, dans lequel l'au moins un élément tenseur (6) est monté de façon pivotante sur le profilé creux (2) par l'intermédiaire d'un palier, de préférence par l'intermédiaire d'une vis de blocage (9) servant de palier ou d'une tige de support, le réglage de l'élément tenseur (6) dans la position de tension se faisant par rotation.

3. Dispositif de fixation selon la revendication précédente, dans lequel le palier est doté d'au moins un élément augmentant la friction (14), de préférence d'une bague en caoutchouc, pour l'au moins un élément tenseur (6), de sorte que l'au moins un élément tenseur (6) reste dans une position de rotation si aucune force n'est appliquée par un utilisateur.

4. Dispositif de fixation selon au moins une des revendications précédentes, dans lequel l'au moins un élément tenseur (6) est doté d'au moins un élément augmentant la friction (14), de sorte que l'au moins un élément tenseur (6) reste dans une position de rotation si aucune force n'est appliquée par un utilisateur.

5. Dispositif de fixation selon au moins une des revendications précédentes, dans lequel l'au moins un élément tenseur (6) est configuré sous la forme d'une came montée de façon rotative sur le profilé creux (2) et le réglage de l'au moins un élément tenseur (6) se fait par une rotation de la came.

6. Dispositif de fixation selon au moins une des revendications précédentes, dans lequel l'au moins un élément tenseur (6) est monté sur le profilé creux (2) avec un jeu axial et/ou un jeu radial pour compenser des tolérances de montage de la barre de serrage (3).

7. Dispositif de fixation selon au moins une des revendications précédentes, dans lequel l'au moins un élément tenseur (6) présente un orifice (11) pour l'insertion d'un outil - de préférence d'un tournevis - pour régler l'au moins un élément tenseur (6).

8. Dispositif de fixation selon au moins une des revendications précédentes, dans lequel l'au moins un élément tenseur (6) présente une surface structurée - de préférence rainurée - au moins dans la zone avec il appuie, en position de serrage, contre l'aile longitudinale (4) de l'au moins une barre de serrage (3).

9. Dispositif de fixation selon au moins une des revendications précédentes, dans lequel l'aile longitudinale (4) de l'au moins une barre de serrage (3) présente une surface structurée - de préférence rainurée - au moins dans la zone sur laquelle l'au moins un élément tenseur (6) appuie en position de serrage.

10. Dispositif de fixation selon au moins une des revendications précédentes, dans lequel au moins un élément de support (8) pour une baguette de protection (12) du profilé creux (2) est disposé dans le profilé creux (2).

11. Dispositif de fixation selon au moins une des revendications précédentes, dans lequel au moins un élément transversal (5) est prévu et cet au moins un élément transversal (5) est configuré comme une aile transversale reliant les au moins deux ailes longitudinales (4) qui s'étend de préférence sur l'extension longitudinale (L) des au moins deux ailes longitudinales (4).

12. Dispositif de fixation selon au moins une des revendications précédentes, dans lequel au moins une des au moins deux ailes longitudinales (4) de la barre de serrage (3) est dotée d'un coude (13) au moins sur une partie de son extension longitudinale (L).

13. Dispositif de fixation selon au moins une des revendications précédentes, dans lequel il est prévu au moins un dispositif de réglage en profondeur qui permet un réglage en profondeur de l'au moins une barre de serrage (3) par rapport au profilé creux (2), deux dispositifs de réglage en profondeur pouvant être agencés à des hauteurs différentes sur le profilé creux (2) étant prévus de préférence.

14. Dispositif de fixation selon au moins une des revendications précédentes, dans lequel le profilé creux (2) et/ou l'au moins une barre de serrage (3) et/ou l'au moins un élément tenseur (6) sont faits d'un matériau métallique.

15. Ensemble avec au moins une cloison de douche (1) et une cloison (10), dans lequel l'au moins une cloison de douche (1) est reliée à la cloison (10) par au moins un dispositif de fixation selon au moins une des revendications précédentes et dans lequel le profilé creux (2) du dispositif de fixation est disposé dans ou sur la cloison (10), la cloison de douche (1) est insérée dans le profilé creux (2) avec un bord le long duquel les au moins deux ailes longitudinales (4) de l'au moins une barre de serrage (3) sont disposées et l'au moins une barre de serrage (3) est mise en tension par l'au moins un élément tenseur (6) par rapport au profilé creux (2).

16. Ensemble selon la revendication précédente, dans lequel le profilé creux (2) du dispositif de fixation est inséré dans une gorge de la cloison (10) et se termine de préférence à fleur de la cloison (10).

17. Ensemble selon la revendication précédente, dans lequel l'au moins une cloison de douche (1) est en verre.
